# FASCICULE DE BREVET EUROPEEN

(11) **EP 0 277 388 B1**
(45) Date de publication et mention de la délivrance du brevet: **30.03.1994**
(21) Numéro de dépôt: 87202633.1
(22) Date de dépôt: 29.12.1987
(51) Int. Cl.: A47K 10/42, B65D 83/08

(54) **Boîte en matière plastique destinée à contenir des boîtages de sachets en polyéthylène à usage hygiénique, assemblés par double pliage**
Kunststoffschachtel für Verpackungen von doppeltgefaltet aufbewahrten Polyäthylenbeuteln für hygienische Zwecke
Plastic box for containing packages of polyethylene sachets for hygienic purposes which are assembled by double folds

(30) Priorité: 16.01.1987 IT 6420387
(43) Date de publication de la demande: 10.08.1988
(73) Titulaire: ZILIO, Tiziano, I-36027 Rosà (Vicenza) (IT)
(72) Inventeur: ZILIO, Tiziano, I-36027 Rosà (Vicenza) (IT)
(74) Mandataire: Bettello, Luigi, Dott. Ing.

(56) Documents cités:
- EP-A- 0 159 164
- US-A- 3 780 908

## Description

L'invention a pour objet une boîte en matière plastique de forme rectangulaire, qui est destinèe à être fixée contre une paroi et à renfermer un boîtage de sachets en polyèthylène à usage hygiénique, assemblés par un double pliage en forme de "S" et propres à être extraits un par un à travers une ouverture frontale.

Une boîte connue sous la marque "CRAYONNE" (fabriqué en Angleterre et du jenre comprenant un fond en forme de boîtier rectangulaire apte à être fixé à une paroi, un couvercle à angles arrondis, qui est découpé d'une ouverture centrale et qui est propre à se fixer par encliquetage sur le fond précité.
Dans la boîte de l'invention les bords les plus courts sont divisés en trois parties, dont la partie centrale est munis d'une petite saillie centrale propre à retenir le couvercle, lorsque la dite saillie vient s'enboiter par pression dans une rainure intérieure dudit couvercle.

On peut de cette manière remplacer un boîtage de sachets épuisé par un nouveau, en utilisant toujours comme contenant la même boîte fixée à la paroi.

Le double pliage spécial en forme de "S" permet en effet d'extraire à travers l'ouverture frontale les sachets un par un, sans disloquer le paquet et en présentant toujours à l'extérieur de ladite ouverture le bord du sachet subséquent.

Sur la planche de dessin annexée:
La fig. 1 est une vue en perspective montrant à l'état séparé les éléments qui constituent la boîte suivant l'invention.
La fig. 2 illustre le système de pliage et d'assemblage des sachets.
La fig. 3 est une vue de côté avec coupe partielle des trois constituants de la boîte envisagée, représentés à l'état séparé.
La fig. 4 montre le fond de la boîte destiné à étre appliqué a une paroi.

Comme le montrent les figs. 1 à 3, la boîte considérée se compose de trois éléments, à savoir le fond 1 du type en forme de boîtier rectangulaire destiné à être fixé à une paroi, le couvercle 2 propre à être encliqueté sur le fond 1 et le boîtage en carton 3 qui renferme le paquet de sachets hygiéniques en polyéthylène.

Les mêmes figs. 1 à 3 montrent que les bords latéraux les plus longs 4 du fond rectangulaire 1 sont moins hauts que les bords les plus courts 5. Dans ces derniers est ménagée la languette centrale 6 qui, par suite de l'élasticité de la matière plastique et la présence de la petite saillie centrale 7, est propre à retenir le couvercle 2 lorsque ladite saillie vient s'emboîter par pression dans la rainure intérieure 8 dudit couvercle.

Ce couvercle 2 présente des angles supérieurs arrondis et comporte dans sa partie centrale l'ouverture 9 pour l'extraction des sachets du boîtage 3, préalablement introduit à l'intérieur du fond 1 et lui-même découpé d'une ouverture centrale 10 (fig. 1) qui coïncide, à la position superposée, avec celle référencée 9 du couvercle 2.

De cette manière, on facilite le remplacement d'un boîtage de sachets épuisé par un nouveau, en ré-utilisant pendant un temps indéterminé toujours la même boîte appliquée à une paroi.

Le fond 1 de cette boîte peut en effet être fixé à l'aide de vis à une paroi, en utilisant les trous 11 (fig. 3 et 4), ou bien même être rendue solidaire de ladite paroi par pression de l'adhésif 12 contre une surface lisse.

La fig. 2 montre comment les sachets 13 sont repliés et assemblés à l'intérieur du boîtage en carton 3 de figs. 1 à 3.

Le pliage particulier en "S" avec superposition intercalée des bords sachets adjacents fait en sorte que l'extraction d'un sachet à travers les ouvertures superposées 9 et 10 du couvercle, respectivement du boîtage, ne provoque aucune dislocation même minime du paquet et détermine seulement la sortie partielle du bord du sachet subséquent, ce qui facilite considérablement l'extraction.

De ce qui vient d'être décrit et illustré, on comprend sans peine la nouveauté et les avantages de l'invention considérée, tout spécialement en ce qui concerne le mode pratique de substitution des boîtages de sachets, l'économie du produit qui n'exige pas le remplacement de la boîte entière, ainsi que la facilité d'extraction des sachets qui sortent seulement un par un.

## Revendications

1. Boîte en matière plastique destinée à contenir des boîtages substituables contenant des sachets en polyèthyléne à usage hygiènique assemblés par double pliage, comprenant un fond (1) en forme de boîtier rectangulaire apte à être fixé à une paroi, un couvercle (2) à angles arrondis, qui est découpé d'une ouverture centrale (9) et qui est propre à se fixer par encliquetage sur le fond (1) précité, les sachets étant extractible à travers l'ouverture frontale un par un, sans disloquer le paquet et en présentant toujours à l'exterieur de la dite ouverture le bord du sachet subséquent caractérisée en ce que les bords lateraux les plus longs (4) du fond rectangulaire (1) sont moins hauts que les bords les plus courts (5), les bords les plus courts étant divisés en trois parties, dont la partie centrale (6), qui a la même hauteur que les parties laterale (5) est munis d'une petite saillie centrale (7) propre à retenir le couvercle (2), lorsque la dite saillie vient s'emboiter par pression dans une rainure intérieure (8) dudit couvercle.

## Claims

1. Box made of plastic and designed to hold replaceable packs containing double-folded polyethene bags for sanitary use, comprising a base (1) in the form of a rectangular casing adapted for fixing to a wall, a lid (2) with rounded corners and into which has been cut a central opening (9) and which can be locked onto the aforesaid base (1), the bags being withdrawable one by one through the front opening without disturbing the pack and so that the edge of the next bag always presents itself through said opening,
characterised in that the longer lateral edges (4) of the rectangular base (1) are not as high as the shorter edges (5), the shorter edges being divided into three sections, of which the central section (6), which is the sane height as the lateral sections (5), is equipped with a small central projection (7) designed to retain the lid (2) when said projection is press-fitted into an internal groove (8) in said lid.

## Patentansprüche

1. Schachtel aus Kunststoff zur Aufnahme von austauschbaren Einsätzen, die in Doppelfaltung angeordnete Polyäthylenbeutel zur hygienischen Benutzung enthalten, bestehend aus einem Boden (1) in Form eines rechteckigen Gehäuses, das an einer Wand befestigt werden kann, einem Deckel (2) mit abgerundeten Ecken, der eine zentrale Öffnung (9) aufweist und der so beschaffen ist, daß er zur Befestigung am Boden (1) einrastet, wobei die Beutel einzeln nacheinander durch die vordere Öffnung herausnehmbar sind, ohne daß die gesamte Anordnung auseinanderfällt und ununterbrochen außerhalb der Öffnung der Rand des jeweils nachfolgenden Beutels freigelegt wird, dadurch gekennzeichnet, daß die längeren Seitenkanten (4) des rechteckigen Bodens (1) weniger hoch sind als die kürzeren Kanten (5), wobei die kürzeren Kanten in drei Teile unterteilt sind, deren mittlerer Teil (6), der die gleiche Höhe besitzt wie die Seitenteile (5), mit einem kleinen Ansatz (7) zum Festhalten des Deckels (2) versehen ist, wobei der Ansatz beim Aufsetzen des Deckels in eine innenliegende Einkerbung (8) des Deckels unter Druck einrastet.
